# EUROPÄISCHE PATENTSCHRIFT

(11) **EP 0 614 816 B1**
(45) Veröffentlichungstag und Bekanntmachung des Hinweises auf die Patenterteilung: **19.02.1997**
(21) Anmeldenummer: 94103380.5
(22) Anmeldetag: 07.03.1994
(51) Int. Cl.: B65D 5/42, B65D 5/465

(54) **Verpackungsbehälter mit einem Aufhänger**
Packaging container with a hanger
Récipient d'emballage avec moyen de suspension

(30) Priorität: 12.03.1993 DE 9303626 U
(43) Veröffentlichungstag der Anmeldung: 14.09.1994
(73) Patentinhaber: ROBERT BOSCH GMBH, 70442 Stuttgart (DE)
(72) Erfinder: Reiber, Bodo, D-75438 Knittlingen (DE); Vanhamel, Hugo, Ing., B-3550 Hensden-Zolder (BE); Crabbe, Rudi, B-3350 Linter, Neerkespen (BE); Heinen, Raymund, Dr.-Ing., B-1300 Wavre (BE)

(56) Entgegenhaltungen:
- DE-U- 9 102 764
- FR-A- 1 407 762
- US-A- 2 967 011
- US-A- 2 979 192
- US-A- 4 349 102

## Beschreibung

Die Erfindung geht aus von einem Verpackungsbehälter mit einem Aufhänger nach dem Oberbegriff des Anspruchs 1. Ein derartiger Verpackungsbehälter mit einem Aufhänger ist beispielsweise aus der US-PS 4 349 102 bekannt geworden. Der bekannte Verpackungsbehälter mit einem Aufhänger hat den Nachteil, daß sein aus Kunststoff bestehender Verpackungsbehälter relativ aufwendig herzustellen ist, und zum Lesen von auf seinen Seitenflächen oder seiner Rückseite aufgedruckten Informationen von einem Träger abgenommen werden muß. Der Erfindung liegt die Aufgabe zugrunde, einen derartigen Verpackungsbehälter mit einem Aufhänger derart weiterzubilden, daß der Verpackungsbehälter aus einem umweltverträglicheren Material hergestellt werden kann, wobei gleichzeitig eine einfache Montage des Aufhängers gegeben sein soll. Weiterhin sollte es möglich sein, auf dem Verpackungsbehälter aufgedruckte Informationen ablesen zu können, ohne den Verpackungsbehälter von einem Träger abnehmen zu müssen.

Diese Aufgabe wird mit den kennzeichnenden Merkmalen des Anspruchs 1 gelöst. Der erfindungsgemäße Verpackungsbehälter mit einem Aufhänger hat durch die Drehbarkeit seines Aufhängers darüber hinaus den besonderen Vorteil, daß er mit einem Minimum an Packstoff auskommt, da alle Außenflächen der Verpackung zum Aufdrucken von Informationen geeignet sind, ohne daß dadurch für einen Verbraucher ein erschwertes Handling resultiert.

Weitere Vorteile und vorteilhafte Weiterbildungen des erfindungsgemäßen Verpackungsbehälters mit einem Aufhänger ergeben sich aus den Unteransprüchen und der Beschreibung.

### Zeichnung

Drei Ausführungsbeispiele der Erfindung sind in der Zeichnung dargestellt und in der nachfolgenden Beschreibung näher erläutert. Es zeigen Fig. 1 einen ersten Verpackungsbehälter mit einem Aufhänger in schaubildlicher Ansicht, Fig. 2 einen Packstoffzuschnitt des Verpackungsbehälters nach Fig. 1 in Draufsicht, Fig 3 den oberen Teil eines Packstoffzuschnitts für einen zweiten Verpackungsbehälter, Fig. 4 einen Aufhänger für den Verpackungsbehälter nach Figur 1 in Vorderansicht, Fig. 5 den Aufhänger nach Fig. 4 im Längsschnitt in der Ebene V-V, Fig. 6 den Aufhänger nach Fig. 4 im Querschnitt in der Ebene VI-VI, Fig. 7 den unteren Teil des Aufhängers für den Verpackungsbehälter nach Fig. 3, Fig. 8 und Fig. 9 Querschnitte des Aufhängers nach Fig. 7 in den Ebenen VIII-VIII bzw. IX-IX und Fig. 10 eine dritte Variante eines Verpackungsbehälters mit einem Aufhänger in schaubildlicher Teilansicht.

### Beschreibung der Ausführungsbeispiele

Der Verpackungsbehälter ist eine Faltschachtel 10, die aus einem Zuschnitt 11 aus Pappe oder Karton besteht. Die Faltschachtel 10 hat die Form eines Quaders mit zwei schmalen Seitenwänden 12 und 13, einer Vorderwand 14 und einer Rückwand 15. Eine Längslasche 16 verbindet die schmale Seitenwand 12 mit der Vorderwand 14. An den Querenden der Seitenwände 12 und 13 sind schmale Faltlappen 18, und an der Vorder-14 und Rückwand 15 breite Verschlußlappen 19 und 20 angeformt. Die Faltlappen 18 an den Seitenwänden 12 und 13 haben eine geringere Höhe als die Verschlußlappen 19 und 20 an der Vorder-14 und Rückwand 15, deren Höhe der Breite der schmalen Seitenwände 12 und 13 entspricht. Zwei gegenüberliegende, einen Verschluß an einem Ende der Faltschachtel 10 bildende Verschlußlappen 20 haben je einen weitgehend V-förmig ausgebildeten Ausschnitt 22. Der Ausschnitt 22 teilt die Verschlußlappen 20 in je einen rechten und linken Flügel. Die Tiefe der Ausschnitte 22 der Verschlußlappen 20 beträgt mindestens deren halbe Höhe, so daß beim Übereinanderfalten der beiden Verschlußlappen 20 ein Loch 23 verbleibt.

In dem Loch 23 ist ein aus Kunststoff bestehender Aufhänger 25 verankert. Er wird in der Faltschachtel 10 befestigt, indem er zunächst in den Ausschnitt 22 eines der Verschlußlappen 20 eingeschoben wird, und anschließend beide Verschlußlappen 20 gegeneinander umgelegt werden, so daß die Verschlußlappen 20 einander überdecken, wobei der linke Flügel eines Verschlußlappens 20 den linken Flügel des anderen Verschlußlappens 20 überdeckt und der rechte Flügel des einen Verschlußlappens 20 unter dem rechten Flügel des anderen Verschlußlappens 20 liegt. Beide Verschlußlappen 20 sind miteinander verklebt.

Der Aufhänger 25 hat eine Aufhängeöse 26 und einen über einen Steg 27 mit diesem verbundenen Anker 28. Die Aufhängeöse 26 hat einen Längsschlitz 29 und mittig in diesem bogenförmige Aussparungen 31, die zusammen eine Aufhängeöffnung 32 bilden. Parallel zur Aufhängeöffnung 32 ist eine umlaufende Verstärkungsrippe 33 ausgebildet. Außerhalb der Verstärkungsrippe 33 hat die Aufhängeöse 26 vier Versteifungsrippen 34, deren Kanten 35 die Außenkontur der Verstärkungsrippe 33 tangieren. An die Aufhängeöse 26 schließt sich quer zu deren Längserstreckung der Steg 27 an, der einen symmetrisch kreuzförmigen Querschnitt hat. Am freien Ende des Stegs 27 hat der Anker 28 eine im wesentlichen kreisförmige Platte 36 mit zwei parallelen Kanten 37. Oberhalb der Platte 36 ist am Steg 27 ein Bund 40 angeordnet. Der Abstand zwischen dem Bund 40 und der Platte 36 entspricht mindestens der Dicke zweier Verschlußlappen 20, die zwischen der Platte 36 und dem Bund 40 angeordnet sind. Der Bund 40 hat eine rechteckige Auflagefläche 41, deren schmale Seiten 42 die Breite des Stegs 27 haben. Der Bund 40 dient als Eindrücksicherung für den Aufhänger 25 für den Fall, daß die kreisförmige Platte 36 unterhalb der schmalen Faltlappen 18 angeordnet ist. Die kreisförmige Platte 36 hat eine Auflagefläche 43, die größer ist als die Auflagefläche 41 des Bunds 40. Außerdem erleichtert eine möglichst kleine Auflagefläche 41 des Bunds 40 die Handhabung der Verschlußlappen 20 bei der Montage des Aufhängers 25 an der Faltschachtel 10.
An der Unterseite der Platte 36 sind zwei zueinander parallele Anschlagrippen 44 rechtwinklig zur Aufhängeöse 26 angeformt, die auch zum Entformen der Aufhängers 25 aus dessen Spritzwerkzeug dienen. Die Anschlagrippen 44 reichen von einer der Kanten 37 bis in die Mittelebene des Aufhängers 25. Für den Fall, daß die schmalen Faltlappen 18 unterhalb der kreisförmigen Platte 36 angeordnet sind, ist deren Höhe vorteilhafterweise so bemessen, daß die Faltlappen 18 seitlich bis an die Anschlagrippen 44 heranreichen, so daß beim Verdrehen der am Aufhänger 25 hängenden Faltschachtel 10 ein Druckpunkt überwunden werden muß. Aus funktionellen oder optischen Gründen können die den Auflageflächen gegenüberliegenden Flächen des Bunds 40 und der Platte 36 auch andersartig, zum Beispiel ballig ausgebildet sein.
Vorzugsweise sind in der Vorderwand 14 der Faltschachtel 10 Sichtfenster 46 ausgebildet, die wahlweise mit einer durchsichtigen Staubschutzfolie hinterlegt sind. Zum einfachen Öffnen der Faltschachtel 10 hat diese in ihrem unteren Bereich eine quer verlaufende Perforation 47.

Bei einem zweiten Ausführungsbeispiel einer Faltschachtel 10a (Fig. 3), die sich besonders zur automatischen Herstellung eignet, sind die Längslasche 16a und die schmalen Seitenwände 12a und 13a des Zuschnitts 11a jeweils halb so breit wie die Vorderwand 14a bzw. die Rückwand 15a. Der der Vorderwand 15a zugeordnete Verschlußlappen 20a hat einen rechteckigen Ausschnitt 22a mit einer Breite B, dessen größte Tiefe mindestens die halbe Höhe des Verschlußlappens 20a beträgt. Zum Einführen eines Aufhängers 25a ist der Ausschnitt 22a an seiner oberen Seite V-förmig ausgeschnitten. Der andere Verschlußlappen 20b hat einen im wesentlichen V-förmigen Ausschnitt 22b, dessen größte Tiefe größer ist als die Tiefe des rechteckigen Ausschnitts 22a, und dessen Kontur insbesondere so gewählt ist, daß die kreisförmige Platte 36a des Aufhängers 25a bei geschlossener Faltschachtel 10a stets mit seitlichem Abstand zum Ausschnitt 22b angeordnet ist. Die beiden Faltlappen 18a haben im Ausführungsbeispiel annähernd die gleiche Höhe wie die Verschlußlappen 20a und 20b, wobei die dem Verschlußlappen 20a abgewandten Seiten der Faltlappen 18a schräg abgeschnitten sind, so daß sich die Platte 36a bei geschlossener Faltschachtel 10a drehen läßt, ohne die schmalen Faltlappen 18a zu berühren.

Der Kopf der Faltschachtel 10a wird verschlossen, indem die schmalen Faltlappen 18a übereinandergelegt und gegebenenfalls miteinander verklebt werden. Anschließend wird die Verschlußlasche 20a umgefaltet und mit den Faltlappen 18a verklebt. Dann wird der Aufhänger 25a in den Ausschnitt 22a der Verschlußlasche 20a eingeführt. Zuletzt wird die Verschlußlasche 20b auf die Verschlußlasche 20a umgefaltet und mit dieser verklebt.

Der bei der Faltschachtel 10a verwendete Aufhänger 25a hat im Bereich seines Ankers 28a zwischen dem Bund 40a und der kreisförmigen Platte 36a zwei in etwa gleich hohe Abschnitte 48, 49, wovon der sich an den Bund 40a anschließende erste Abschnitt 48 einen U-förmigen Querschnitt mit zwei äußeren Führungsflächen 45 besitzt (Fig. 8) Insbesondere entspricht die Breite b des Abschnitts 48 mit dem U-förmigen Querschnitt der Breite B des Ausschnitts 22a des Verschlußlappens 20a. Der zweite Abschnitt 49, der der kreisförmigen Platte 36a zugewandt ist, hat einen halbschalenförmigen Querschnitt. Die Höhe des Abschnitts 49 entspricht mindestens der Dicke der beiden Verschlußlaschen 20a, 20b. Vorteilhafterweise ist dabei der Umfang der Halbschale, wie in der Fig. 9 dargestellt, größer als ein Halbkreis, wobei der äußere Durchmesser d der Halbschale kleiner oder gleich ist als die Breite b des Abschnitts 48.
Ergänzend wird darauf hingewiesen, daß der Querschnitt des Abschnitts 48 andersartig, insbesondere rechteckig ausgebildet sein kann.

Bei der Montage des Aufhängers 25a in den Verschlußlappen 20a wird der Abschnitt 48 mit dem U-förmigen Querschnitt in den Ausschnitt 22a eingeführt, so daß die Aufhängeöse 26a mit ihren breiten Seiten parallel zu der Vorderwand 14a bzw. Rückwand 15a, und die Führungsflächen 45 formschlüssig im Ausschnitt 22a angeordnet sind. Dadurch wird ein Verdrehen des Aufhängers 25a in der Faltschachtel 10a verhindert, und ein einfaches Einfädeln der Aufhängeöffnung 32a auf einen Bügel an dem Verkaufsstand ermöglicht. Sobald die Faltschachtel 10a dort aufgehängt ist, wird sie nach unten gezogen, wodurch der Aufhänger 25a nach oben rutscht und der halbschalenförmige Abschnitt 49 in den Bereich des Ausschnitts 22 gelangt. Da der Durchmesser d des Abschnitts 49 kleiner oder gleich ist als die Breite b des Abschnitts 22a, läßt sich nun die Faltschachtel 10a am Aufhänger 25a in der gewünschten Weise drehen.

In Abwandlung zu den beiden oben beschriebenen Ausführungsbeispielen einteiliger Faltschachteln 10 und 10a ist das dritte Ausführungsbeispiel nach Fig. 10 als zweiteilige Faltschachtel 50 mit einem Grundkörper 51 und einem Deckel 52 ausgebildet. Zum Verankern des Aufhängers 25 haben die als Verschlußlappen dienenden Endwände 53 und 54 des Grundkörpers 51 und des Deckels 52 V-förmige Ausschnitte 55 und 56 mit ausgerundetem Grund, die nach dem Aufsetzen des Deckels 52 auf den Grundkörper 51 ein Loch freilassen. In diesem Loch ist der Aufhänger 25 wie beim zuerst beschriebenen Ausführungsbeispiel eingesetzt, wobei jedoch die Endwand 54 des Deckels 52 die Endwand 53 des Grundkörpers 51 vollständig deckt.

Ergänzend wird darauf hingewiesen, daß nicht in jedem der den Verschluß bildenden Verschlußlappen 20 oder Endwänden 53 und 54 ein V-förmiger Ausschnitt 22, 55 oder 56 angeordnet sein muß. Der zweite Ausschnitt 22, 55 oder 56 kann entfallen, wenn der zweite Verschlußlappen beziehungsweise die zweite Endwand gegenüber dem ersten Verschlußlappen beziehungsweise der ersten Endwand kürzer ist, so daß diese nur bis zum Aufhänger 25 reicht und mit ihrer
Vorderkante das Loch für den Anker 28 begrenzt.

Weiterhin ist es denkbar, bei den Aufhängern 25, 25a auf den Steg 27 zu verzichten. In diesem Fall geht die Aufhängeöse 26 direkt in den Anker 28 über. Dadurch wird ein kompakterer und steiferer Aufhänger 25, 25a erzielt.

## Patentansprüche

1. Verpackungsbehälter mit einem Aufhänger (25, 25a), der eine Aufhängeöse (26, 26a) und einen an einem Ende eine Platte (36, 36a) aufweisenden Anker (28, 28a) hat, der durch ein Loch (23) in einer Wand des Verpackungsbehälters greift, wobei das Loch (23) von einem weitgehend U- oder V-förmigen Ausschnitt (22, 22a, 22b, 55, 56) gebildet ist, dadurch gekennzeichnet, daß der Verpackungsbehälter aus einer Faltschachtel (10, 10a, 50) mit einem von einander überdeckenden Verschlußlappen (20, 20a, 20b, 53, 54) gebildeten Verschluß besteht, daß der Ausschnitt (22, 22a, 22b, 55, 56) in wenigstens einem der Verschlußlappen (20, 20a, 20b, 53, 54) gebildet ist, und daß der Aufhänger (25, 25a) in dem Verpackungsbehälter drehbar angeordnet ist.

2. Verpackungsbehälter nach Anspruch 1, dadurch gekennzeichnet, daß jeder der einander überdeckenden Verschlußlappen (20, 20a, 20b, 53, 54) einen Ausschnitt (22, 22a, 22b, 55, 56) hat, so daß der Grund der Ausschnitte (22, 22a, 22b, 55, 56) das Loch (23) bildet.

3. Verpackungsbehälter nach Anspruch 2, dadurch gekennzeichnet, daß durch die Ausschnitte (22, 55, 56) gebildete Flügel der Verschlußlaschen (20, 53, 54) auf der einen Seite übereinander und auf der anderen Seite untereinander liegen.

4. Verpackungsbehälter nach einem der Ansprüche 1 bis 3, dadurch gekennzeichnet, daß der Anker (28, 28a) oberhalb der Platte (36, 36a) einen Bund (40, 40a) hat, und daß die Verschlußlappen (20, 20a, 20b, 53, 54) zwischen der Platte (36) und dem Bund (40) angeordnet sind.

5. Verpackungsbehälter nach Anspruch 4, dadurch gekennzeichnet, daß der Abstand zwischen dem Bund (40, 40a) und der Platte (36, 36a) des Ankers (28, 28a) mindestens der Dicke der zwischen ihnen angeordneten Verschlußlappen (20, 20a, 20b, 53, 54) entspricht.

6. Verpackungsbehälter nach einem der Ansprüche 4 oder 5, dadurch gekennzeichnet, daß die Auflagefläche (43) des Ankers (28, 28a) größer als die Auflagefläche (41) des Bunds (40, 40a) ist.

7. Verpackungsbehälter nach einem der Ansprüche 1 bis 6, dadurch gekennzeichnet, daß an der Platte (36) des Ankers (28) mindestens eine Anschlagrippe (44) angeordnet ist, an der Faltlappen (18) anstoßen, die sich unterhalb der sich zwischen dem Bund (40) und der Platte (36) angeordneten Verschlußlappen (20, 53, 54) und der Platte (36) erstrecken, so daß sich beim Verdrehen des Anhängers (25) in der Faltschachtel (10, 50) ein Druckpunkt ergibt.

8. Verpackungsbehälter nach einem der Ansprüche 4 bis 6, dadurch gekennzeichnet, daß der Teil des Ankers (25a) zwischen der Platte (36a) und dem Bund (40a) in zwei Abschnitte (48, 49) unterteilt ist, von denen der dem Bund (40a) nahe erste Abschnitt (48) einen Querschnitt mit mindestens zwei Führungsflächen (45) aufweist, deren Abstand (b) der Breite (B) des Ausschnitts (22a) des Verschlußlappens (20a) angepasst ist, daß der der Platte (36a) nahe zweite Abschnitt (49) eine Höhe hat, die mindestens so groß ist wie die Dicke der beiden Verschlußlappen (20a, 20b), und daß der zweite Abschnitt (49) eine geringere Querschnittsfläche hat als der erste Abschnitt (48), so daß der Aufhänger (25a) in einer ersten Position verdrehsicher mit seinem ersten Abschnitt (48), und in einer zweiten Position drehbar mit seinem zweiten Abschnitt (49) in dem Ausschnitt (22a) des Verschlußlappens (20a) angeordnet ist.

9. Verpackungsbehälter nach Anspruch 8, dadurch gekennzeichnet, daß der erste Abschnitt (48) einen U- oder rechteckförmigen Querschnitt hat, daß der zweite Abschnitt (49) einen halbschalenförmigen Querschnitt mit einem äußeren Durchmesser (d) hat, und daß die Breite (b) des ersten Abschnitts (48) größer oder gleich ist als der äußere Durchmesser (d) des zweiten Abschnitts (49).

## Claims

1. Packaging container having a hanger (25, 25a), which has a hanging eye (26, 26a) and an anchor (28, 28a), which has a plate (36, 36a) at one end and engages through a hole (23) in one wall of the packaging container, the hole (23) being formed from a largely U-or V-shaped cutout (22, 22a, 22b, 55, 56), characterized in that the packaging container consists of a folded box (10, 10a, 50) with a closure formed from mutually overlapping closure flaps (20, 20a, 20b, 53, 54), in that the cutout (22, 22a, 22b, 55, 56) is formed in at least one of the closure flaps (20, 20a, 20b, 53, 54), and in that the hanger (25, 25a) is arranged rotatably in the packaging container.

2. Packaging container according to Claim 1, characterized in that each of the mutually overlapping closure flaps (20, 20a, 20b, 53, 54) has a cutout (22, 22a, 22b, 55, 56), with the result that the base of the cutouts (22, 22a, 22b, 55, 56) forms the hole (23).

3. Packaging container according to Claim 2, characterized in that wings formed by the cutouts (22, 55, 56) in the closure flaps (20, 53, 54) are located one above the other on one side and one below the other on the other side.

4. Packaging container according to one of Claims 1 to 3, characterized in that the anchor (28, 28a) has a collar (40, 40a) above the plate (36, 36a), and in that the closure flaps (20, 20a, 20b, 53, 54) are arranged between the plate (36) and the collar (40).

5. Packaging container according to Claim 4, characterized in that the distance between the collar (40, 40a) and the plate (36, 36a) of the anchor (28, 28a) corresponds at least to the thickness of the closure flaps (20, 20a, 20b, 53, 54) arranged between them.

6. Packaging container according to either Claim 4 or 5, characterized in that the bearing surface (43) of the anchor (28, 28a) is greater than the bearing surface (41) of the collar (40, 40a).

7. Packaging container according to one of Claims 1 to 6, characterized in that there is arranged on the plate (36) of the anchor (28) at least one stop rib (44) against which folding flaps (18) butt which extend underneath the closure flaps (20, 53, 54), which are arranged between the collar (40) and the plate (36), and the plate (36), with the result that when the hanger (25) is rotated in the folded box (10, 50) a pressure point results.

8. Packaging container according to one of Claims 4 to 6, characterized in that the part of the anchor (25a) between the plate (36a) and the collar (40a) is subdivided into two sections (48, 49), of which the first section (48) close to the collar (40a) has a cross-section having at least two guiding surfaces (45) whose spacing (b) is matched to the width (B) of the cutout (22a) in the closure flap (20a), in that the second section (49) close to the plate (36a) has a height which is at least as large as the thickness of the two closure flaps (20a, 20b), and in that the second section (49) has a smaller cross-sectional area than the first section (48), with the result that the hanger (25a) is arranged in a first position in a rotationally secure manner with its first section (48) in the cutout (22a) of the closure flap (20a), and in a second position rotatably with its second section (49) in the cutout (22a) of the closure flap (20a).

9. Packaging container according to Claim 8, characterized in that the first section (48) has a U- or rectangular-shaped cross-section, in that the second section (49) has a half-shell-like cross-section with an outer diameter (d), and in that the width (b) of the first section (48) is greater than or equal to the outer diameter (d) of the second section (49).

## Revendications

1. Récipient d'emballage avec un moyen de suspension (25, 25a) qui a un oeillet d'accrochage (26, 26a) et un ancrage (28, 28a) présentant à une extrémité une plaque (36, 36a), qui vient en prise par un trou (23) dans une paroi du récipient d'emballage, le trou (23) étant formé par une découpe (22, 22a, 22b, 55, 56) ayant largement la forme d'un U ou la forme d'un V,
caractérisé en ce que
le récipient d'emballage consiste en une boîte (10, 10a, 50) avec une fermeture formée par des pattes de fermeture (20, 20a, 20b, 53, 54) se recouvrant les unes les autres, en ce que la découpe (22, 22a, 22b, 55, 56) est formée dans au moins l'une des pattes de fermeture (20, 20a, 20b, 53, 54) et en ce que le moyen de suspension (25, 25a) est disposé de façon à pouvoir tourner dans le récipient d'emballage.

2. Récipient d'emballage selon la revendication 1,
caractérisé en ce que
chacune des pattes de fermeture qui se recouvrent les unes les autres, (20, 20a, 20b, 53, 54) a une découpe (22, 22a, 22b 55, 56) telle que la base des découpes (22, 22a, 22b, 55, 56) forme le trou (23).

3. Récipient d'emballage selon la revendication 2,
caractérisé en ce que
les ailes des pattes de fermeture (20, 20a, 20b, 53, 54) formées par les découpes (22, 55, 56) reposent les unes sur les autres sur l'un des côtés et les unes en dessous des autres sur l'autre côté.

4. Récipient d'emballage selon les revendications 1 à 3,
caractérisé en ce que
l'ancrage (28, 28a) a au-dessus de la plaque (36, 36a) un collet (40, 40a) et en ce que les pattes de fermeture (20, 20a, 20b, 53, 54) sont disposées entre la plaque (36) et le collet (40).

5. Récipient d'emballage selon la revendication 4,
caractérisé en ce que
la distance entre le collet (40, 40a) et la plaque (36, 36a) de l'ancrage (28, 28a) correspond au moins à l'épaisseur des pattes de fermeture (20, 20a, 20b, 53, 54) disposées entre eux.

6. Récipient d'emballage selon l'une des revendications 4 ou 5,
caractérisé en ce que
la surface d'appui (43) de l'ancrage (28, 28a) est plus grande que la surface d'appui (41) du collet (40, 40a).

7. Récipient d'emballage selon l'une des revendications 1 à 6,
caractérisé en ce que
sur la plaque (36) de l'ancrage (28) est disposée au moins une nervure de butée (44) sur laquelle buttent les pattes repliables (18) qui s'étendent en dessous des pattes de fermeture (20, 53, 54) disposées entre le collet (40) et la plaque (36) et de la plaque (36), de telle sorte que l'on ait un point de poussée lors de la rotation du moyen d'accrochage (25) dans la boîte pliable (10, 50).

8. Récipient d'emballage selon l'une des revendications 4 à 6,
caractérisé en ce que
la partie de l'ancrage (25a) entre la plaque (36a) et le collet (40a) est subdivisée en deux sections (48, 49) dont la première section (48) proche du collet (40a) présente une section transversale avec au moins deux surfaces de guidage (45), dont l'écartement (b) est adapté à la largeur (B) de la découpe (22a) de la patte de fermeture (20a), en ce que la seconde section (49) proche de la plaque (36a) a une hauteur, qui est au moins aussi grande que l'épaisseur des deux pattes de fermeture (20a, 20b) et que la seconde section (49) a, en section transversale, une surface plus faible que la première section (48) de telle sorte que le moyen de suspension (25a) est disposé dans une première position solidaire en rotation avec sa première section (48) et dans une deuxième position peut tourner avec sa deuxième section (49) dans la découpe (22a) de la patte de fermeture (20a).

9. Récipient d'emballage selon la revendication 8,
caractérisé en ce que
la première section (48) a une section transversale en forme de U de forme rectangulaire, en ce que la deuxième section (49) a, en section transversale, la forme d'une demi-coquille avec un diamètre extérieur (d) et en ce que la largeur (b) de la première section (48) est plus grande que ou égale au diamètre extérieur (d) de la seconde section (49).
